# EUROPÄISCHE PATENTSCHRIFT

(11) **EP 1 454 066 B1**
(45) Veröffentlichungstag und Bekanntmachung des Hinweises auf die Patenterteilung: **14.09.2005**
(21) Anmeldenummer: 02804175.4
(22) Anmeldetag: 16.11.2002
(51) Int. Cl.: F04D 15/02

(54) **TAUCHPUMPENANORDNUNG MIT EINEM SCHWIMMERSCHALTER**
SUBMERSIBLE PUMP ASSEMBLY WITH FLOAT SWITCH
ENSEMBLE POMPE SUBMERSIBLE AVEC INTERRUPTEUR A FLOTTEUR

(30) Priorität: 04.12.2001 DE 10159511
(43) Veröffentlichungstag der Anmeldung: 08.09.2004
(73) Patentinhaber: GARDENA Manufacturing GmbH, 89079 Ulm (DE)
(72) Erfinder: AGRAWAL, Ram, Krishna, 89231 Neu-Ulm (DE); RAHMANI, Gerhard, 88483 Burgrieden-Rot (DE)
(86) Internationale Anmeldenummer: PCT/EP2002/012861
(87) Internationale Veröffentlichungsnummer: WO 2003/048584

(56) Entgegenhaltungen:
- EP-A- 0 619 431
- US-A- 4 021 144
- US-A- 4 626 175
- PATENT ABSTRACTS OF JAPAN vol. 006, no. 056 (M-121), 13. April 1982 (1982-04-13) & JP 56 167886 A (SHIN MEIWA IND CO LTD), 23. Dezember 1981 (1981-12-23)

## Beschreibung

Tauchpumpenanordnungen sind häufig mit einem Schwimmerschalter ausgerüstet, welcher über ein Kabel mit dem Pumpengehäuse verbunden ist, wobei das Kabel in eine am Gehäuse angeordnete Kabelhalterung eingeklemmt werden kann. Bei sinkendem Wasserpegel neigt sich der Schwimmerschalter nach unten und bricht ab einer vorgegebenen Neigung den Betrieb der Pumpe ab. Bei wieder steigendem Wasserpegel wird der Schwimmerschalter nach oben getragen und neigt sich gegen die Kabelhalterung nach oben, bis ab einem vorgegebenem Neigungswinkel die Pumpe wieder in Betrieb gesetzt wird. Durch die Länge des Kabelabschnitts zwischen Kabelhalterung und Schwimmerschalter kann die der Schalthysterese entsprechende Pegeldifferenz eingestellt werden. Eine derartige Tauchpumpenanordnung mit einem Schwimmerschalter ist beispielsweise aus der EP 420 218 B1 oder der US 4,626,175 A bekannt.

Aus der US 4,021,144 A ist eine Tauchpumpenanordnung bekannt, bei welcher das Kabel des Schwimmerschalters in einen Kabelhalter einhängbar ist, welcher zusätzlich relativ zum Pumpengehäuse in der Höhe verschoben werden kann. Bei einer aus der EP 0 619 431 A1 bekannten Anordnung sind an einem höhenverstellbaren Kabelhalter an dessen oberem und unterem Ende jeweils Einhängungen für Kabel von zwei Schwimmerschaltern vorgesehen. Durch die zwei Schwimmerschalter wird eine besondere Pumpencharakteristik einer Pumpe mit steuerbarer Förderleistung erreicht. Die JP 56-167886 sieht gleichfalls zwei Schwimmerschalter vor, wobei ein unterer Schwimmerschalter als Detektor für niedrige Flüssigkeitspegel mit seinem Kabel an einer am Gehäuse festen Position eingehängt ist. Ein zweiter Schwimmerschalter ist mit seinem Kabel an einem höhenverstellbar schwenkbaren Kabelhalter befestigt, welcher über einen aus einem Behälter nach oben hinausragenden Stab von außen höhenverstellbar ist.

Bei einer Pumpe "Echo Dren Verty" von Marinox Pompe ist eine Höhenverstellbarkeit der Kabelposition dadurch gegeben, dass am Pumpengehäuse eine vertikale Leiste mit mehreren übereinander angeordneten Kabelklemmungen ausgebildet ist.

Der vorliegenden Erfindung liegt die Aufgabe zugrunde, die Handhabungsmöglichkeiten einer Tauchpumpenanordnung mit einem Schwimmerschalter zu erweitern.

Die Erfindung ist im Anspruch 1 beschrieben. Die abhängigen Ansprüche enthalten vorteilhafte Ausgestaltungen und Weiterbildungen der Erfindung.

Die Schalterhalterung zur Aufnahme des Schwimmerschalters in relativ zum Gehäuse fester und den Pumpenbetrieb freigebender Schalterstellung ermöglicht den Einsatz der Anordnung auch bei dauerhaft niedrigem Pegel einer umgebenden Flüssigkeit und insbesondere auch den Einsatz der Pumpenanordnung nicht nur als Tauchpumpe, sondern auch als Universalpumpe mit saugseitiger Flüssigkeitszuführung über eine Leitung, insbesondere ein Rohr und/oder einen Schlauch. Am Schwimmerschalter ist hierfür vorzugsweise ein zur Schalterhaltung komplementäres Gegenelement vorgesehen. Die Schalterhalterung kann aber auch zum Halten eines herkömmlichen Schwimmerschalters ausgebildet sein.

Für einen solchen universellen Einsatz kann beispielsweise die Ausgangsöffnung für Tauchpumpenbetrieb derart ausgestaltet sein, dass eine Saugleitung direkt oder über einen Adapter daran anschließbar ist. In anderer Ausführung kann neben der Ansaugöffnung für Tauchpumpenbetrieb ein zusätzlicher Saugeingang zum Pumpenraum vorgesehen sein, an welchen eine solche Saugleitung anschließbar ist. Vorzugsweise sind die zwei oder mehr Eingänge über ein gemeinsames Bedienelement einzeln wählbar in der Art, dass einer der Eingänge freigebbar ist bei gleichzeitig geschlossenen anderen Eingängen. Es kann auch vorgesehen sein, in einer Position alle Eingänge gesperrt zu halten.

Gemäß einer bevorzugten Ausführung ist die Schalterhalterung als eine im Wesentlichen vertikale Leiste am Pumpengehäuse ausgeführt, in welcher mehrere Aussparungen als Kabelhalterungen ausgebildet sind.

Die Erfindung ist nachfolgend anhand bevorzugter Ausführungsbeispiele unter Bezugnahme auf die Abbildungen noch eingehend veranschaulicht. Dabei zeigt
- Fig. 1: eine Pumpenanordnung in Seitenansicht
- Fig. 2: die Pumpenanordnung nach Fig. 1 von unten
- Fig. 3: einen Schwimmerschalter mit Aufnahmenut
- Fig. 4: eine andere Ansicht des Schwimmerschalters nach Fig. 2
- Fig. 5: eine Schrägansicht einer Pumpenanordnung mit aufgestecktem Schwimmerschalter
- Fig. 6: eine Schrägansicht mit eingehängtem Schwimmerkabel

Bei der in Fig. 1 in Seitenansicht skizzierten Pumpenanordnung sei eine Standebene SE durch das Pumpengehäuse GE bzw. an diesem vorgesehene, ggf. höhenverstellbare Standfüße SF oder dgl. bestimmt. Seitlich am Gehäuse ist eine Profilleiste PL ausgebildet, in welcher in unterschiedlichen Höhen H1, H2 ... getrennte Aufnahmen AU1, AU2 ... für ein oben am Gehäuse ansatzweise skizziertes Kabel KA zwischen der Pumpe und einem in Fig. 1 nicht dargestellten Schwimmerschalter ausgebildet sind. Das Kabel kann in an sich bekannter Weise klemmend in eine der Aufnahmen eingedrückt werden.

Die in unterschiedlichen Höhen angeordneten Aufnahmen erlauben eine variable Einstellung der Höhe der Kabelfestlegung am Gehäuse und damit eine Einstellung der Schalthöhen des Schwimmerschalters unabhängig von der Länge des Kabelabschnitts zwischen Aufnahme und Schwimmerschalter. Anstelle mehrerer einzelner Aufnahmen kann auch eine Aufnahme höhenverstellbar sein.

Aus Fig. 2, welche die Pumpenanordnung nach Fig. 1 in einer Ansicht von unten zeigt, wird anschaulich, dass die Profilleiste PL vom Gehäuse absteht und Noppen NO oder dgl. aufweist, welche parallel zu Gehäusefläche vom Hauptkörper der Profilleiste abstehen.

Ein in Fig. 3 und Fig. 4 skizzierter Schwimmerschalter weist eine längliche Nut NU auf, welche komplementär zur Form der Profilleiste PL nach Fig. 2 geformt ist und deren Noppen NO mit Vorsprüngen hintergreifen kann. Die Nut des Schwimmerschalters ist auf die Profilleiste am Gehäuse aufschiebbar, wobei die Nut die Leiste mit den Noppen umgreift und den Schwimmerschalter in definierter Form am Gehäuse fixiert, wie in Fig. 5 in einer Schrägansicht der Pumpenanordnung mit auf die Profilleiste aufgestecktem Schwimmerschalter zeigt. Der Schwimmerschalter befindet sich dabei in der Schaltposition eingeschalteter Pumpe, welche dadurch unabhängig vom Pegel einer umgebenden Flüssigkeit betrieben werden kann.

Insbesondere kann die Pumpe dadurch auch bei sehr niedrigen Pegeln nur knapp über der Aufstellebene betrieben werden. Zum anderen kann die Pumpe unter Anpassung der Saugseite auch als Universalpumpe ohne Eintauchen in eine umgebende Flüssigkeit betrieben werden. Eine solche Anpassung de Saugseite kann beispielsweise dadurch erfolgen, dass eine Ansaugleitung wie z.B. ein Schlauch, ein Rohr etc. direkt oder über einen Adapter an eine auch beim Tauchpumpenbetrieb benutzte Ansaugöffnung anschließbar ist. In anderer Ausführung kann wenigstens eine zusätzliche Ansaugöffnung vorgesehen sein, wobei dann Mittel zum Verschließen nicht benutzter Ansaugöffnungen und/oder Umschalteinrichtungen zur Auswahl einer Ansaugöffnung vorhanden sein können.

Fig. 6 zeigt eine Schrägansicht einer erfindungsgemäßen Pumpenanordnung mit in eine der mehreren Aufnahmen AU eingehängtem Kabel KA des Schwimmerschalters. Die Länge des Kabelabschnitts zwischen Aufnahme und Schwimmerschalter bestimmt in an sich üblicher Art die Schalthysterese. Zusätzlich und unabhängig davon kann das mittlere Schaltniveau durch Wechsel zwischen den verschiedenen Aufnahmen eingestellt werden.

Die vorstehend und in den Ansprüchen beschriebenen sowie die den Abbildungen entnehmbaren Merkmale sind sowohl einzeln als auch in verschiedenen Kombinationen vorteilhaft realisierbar. Die Erfindung ist nicht auf die beschriebenen Ausführungsbeispiele beschränkt, sondern im Rahmen fachmännischen Könnens in mancherlei Weise variierbar. Insbesondere ist die Form der Schwimmerschalter-Halterung am Gehäuse in vielfältiger Weise ausführbar. Die mehreren Aufnahmen in unterschiedlicher Höhe sind nicht notwendig in vertikaler Linie übereinander angeordnet.

## Patentansprüche

1. Tauchpumpenanordnung mit einem Schwimmerschalter, welcher mittels eines Kabels in eine Kabelhalterung am Pumpengehäuse einhängbar ist, **dadurch gekennzeichnet, dass** eine Schalter-Halterung zur Aufnahme des Schwimmerschalters in fixierter Position für Dauerbetrieb der Pumpe vorgesehen ist.

2. Anordnung nach Anspruch 1, **dadurch gekennzeichnet, dass** das Kabel in mehreren unterschiedlichen Höhen einhängbar ist.

3. Anordnung nach Anspruch 1 oder 2, **dadurch gekennzeichnet, dass** die Kabelhalterung relativ zum Gehäuse höhenverstellbar ist.

4. Anordnung nach Anspruch 1 oder 2, **dadurch gekennzeichnet, dass** am Gehäuse mehrere Kabelhalterungen in unterschiedlichen Höhen vorgesehen sind.

5. Anordnung nach Anspruch 4, **dadurch gekennzeichnet, dass** die mehreren Kabelhalterungen vertikal übereinander angeordnet sind.

6. Anordnung nach Ansprüchen 1 bis 5, **dadurch gekennzeichnet, dass** die Schalterhalterung als vertikale Profilleiste am Gehäuse ausgebildet ist und am Schwimmerschalter eine Längsnut mit.passendem Gegenprofil ausgebildet ist.

7. Anordnung nach Ansprüchen 5 und 6, **dadurch gekennzeichnet, dass** die mehreren Kabelhalterungen als Aussparungen in der Profilleiste ausgebildet sind.

8. Anordnung nach Ansprüchen 1 bis 7, **dadurch gekennzeichnet, dass** wenigstens ein zusätzlicher Sauganschluss als Eingang zum Pumpraum für die Wasseransaugung über eine Leitung vorgesehen und der Pumpenbetrieb zwischen Tauchpumpenbetrieb und Leitungsausgang umschaltbar ist.

9. Anordnung nach Anspruch 8, **dadurch gekennzeichnet, dass** wahlweise ein Eingang zum Pumpenraum bei gleichzeitig geschlossenem anderem Eingang freigebbar ist.

## Claims

1. Submersible pump assembly with a float switch that can be suspended in a cable holder on the pump housing by means of a cable, **characterized in that** a switch holder is provided for holding the float switch in a fixed position for continuous operation of the pump.

2. Assembly according to Claim 1, **characterized in that** the cable can be suspended at a number of different heights.

3. Assembly according to Claim 1 or 2, **characterized in that** the cable holder can be adjusted in height relative to the housing.

4. Assembly according to Claim 1 or 2, **characterized in that** a number of cable holders are provided at different heights on the housing.

5. Assembly according to Claim 4, **characterized in that** the several cable holders are arranged vertically one above another.

6. Assembly according to Claims 1 to 5, **characterized in that** the switch holder is designed as a vertical profile strip on the housing, and a longitudinal groove with a matching mating profile is constructed on the float switch.

7. Assembly according to Claims 5 and 6, **characterized in that** the several cable holders are constructed as cutouts in the profile strip.

8. Assembly according to Claims 1 to 7, **characterized in that** at least one additional suction connection is provided as inlet to the pump chamber for the water intake via a line, and the pump operation can be switched over between submersible pump operation and line outlet.

9. Assembly according to Claim 8, **characterized in that** one inlet to the pump chamber can optionally be cleared with the other inlet simultaneously closed.

## Revendications

1. Ensemble de pompe submersible avec un interrupteur à flotteur qui peut être accroché au moyen d'un câble dans une fixation de câble sur le carter de la pompe, **caractérisé en ce qu'**une fixation d'interrupteur est prévue pour recevoir l'interrupteur à flotteur en position fixe en vue d'un fonctionnement durable de la pompe.

2. Ensemble selon la revendication 1, **caractérisé en ce que** le câble peut être accroché à plusieurs hauteurs différentes.

3. Ensemble selon la revendication 1 ou 2, **caractérisé en ce que** la fixation de câble peut être réglée en hauteur par rapport au carter.

4. Ensemble selon la revendication 1 ou 2, **caractérisé en ce que** plusieurs fixations de câbles sont prévues sur le carter à différentes hauteurs.

5. Ensemble selon la revendication 4, **caractérisé en ce que** les plusieurs fixations de câble sont disposées verticalement les unes au-dessus des autres.

6. Ensemble selon les revendications 1 à 5, **caractérisé en ce que** la fixation d'interrupteur est réalisée sous forme de barre profilée verticale sur le carter et une rainure longitudinale avec un profilé conjugué adapté est réalisée sur l'interrupteur à flotteur.

7. Ensemble selon les revendications 5 et 6, **caractérisé en ce que** les plusieurs fixations de câbles sont réalisées sous forme d'évidements dans la barre profilée..

8. Ensemble selon les revendications 1 à 7, **caractérisé en ce qu'**au moins un raccord d'aspiration supplémentaire est prévu en tant qu'entrée dans la chambre de la pompe pour l'aspiration de l'eau par le biais d'une conduite, et le fonctionnement de la pompe peut être inversé entre un fonctionnement de pompe submersible et une sortie de conduite.

9. Ensemble selon la revendication 8, **caractérisé en ce qu'**au choix, une entrée dans la chambre de la pompe peut être libérée alors que l'autre entrée est simultanément fermée.
